# EUROPÄISCHE PATENTSCHRIFT

(11) **EP 0 121 111 B1**
(45) Veröffentlichungstag und Bekanntmachung des Hinweises auf die Patenterteilung: **24.06.1987**
(21) Anmeldenummer: 84102212.2
(22) Anmeldetag: 02.03.1984
(51) Int. Cl.: H05B 6/34, G01R 19/165, H05B 6/06

(54) **Verfahren zur Steuerung der Leistung eines Rinneninduktors**
Process for controlling the power of a channel inductor
Procédé pour commander la puissance d'un inducteur à canal

(30) Priorität: 07.03.1983 SE 8301225
(43) Veröffentlichungstag der Anmeldung: 10.10.1984
(73) Patentinhaber: ASEA AB, S-721 83 Västeras (SE)
(72) Erfinder: Folgerö, Kare, Ing., S-722 41 Västeras (SE); Kollberg, Sten, Dipl.-Ing., S-722 23 Västeras (SE)
(74) Vertreter: Boecker, Joachim, Dr.-Ing.

## Beschreibung

Die Erfindung betrifft ein Verfahren zur Steuerung der Leistung eines Rinneninduktors.

Eine Pfanne oder Zwischenpfanne wird häufig vor ihrer Inbetriebnahme vorgewärmt, beispielsweise auf ca. 1000 Grad C, jedoch gewöhnlich nicht höher, da es sonst erforderlich wäre, sauerstoffangereicherte Luft zu verwenden, was teuer wäre und einen zusätzlichen Verschleiss der Auskleidung zur Folge hätte. Bei Inbetriebnahme würde die Temperatur beim Stahlgiessen oder -erwärmen von ca. 1500 Grad C auf eine niedrigere Temperatur sinken, weshalb man die Leistungszufuhr von dem Giess- oder Erwärmungsbeginn an erhöhen möchte. Die Möglichkeit hierzu ist jedoch durch den Pincheffekt begrenzt, besonders dann, wenn in der Induktorrinne ein niedriger statischer Druck herrscht.

Man wärmt eine Zwischenpfanne zum kontinuierlichen Giessen (tundish) beispielsweise nicht auf eine höhere Temperatur als ca. 1000 Grad C vor, und die genannte Temperatursenkung findet dabei zu Beginn des Giessverlaufes statt. Bei dem Versuch, eine grössere Leistungszufuhr über einen an die Zwischenpfanne angeschlossenen Rinneninduktor zu erreichen, tritt aufgrund des niedrigen statischen Druckes leicht der Pincheffekt auf, was die Gefahr einer Lichtbogenbildung, eines Auskleidungsverschleisses und anderer Schäden zu Folge hat.

Der Erfindung liegt die Aufgabe zugrunde, ein Verfahren der eingangs genannten Art zu entwikkeln, mit welchem die dem Rinneninduktor zugeführte Leistung maximiert werden kann, ohne dass die unerwünschten Folgen des Pincheffekt zu befürchten sind.

Zur Lösung dieser Aufgabe wird ein Verfahren zur Steuerung der Leistung eines Induktor vorgeschlagen, welches erfindungsgemäss die im kennzeichnenden Teil des Anspruches 1 genannten Merkmale aufweist.

Vorteilhafte Ausgestaltungen der Erfindung sind in den weiteren Ansprüchen genannt.

Durch die Erfindung kann man im wesentlichen oder zumindest weitgehend eine gleichmässige Temperaturkurve während des Erwärmungsverlaufes, und zwar auch zu Beginn desselben, erhalten, ohne dass ein übernormaler Verschleiss der Auskleidung auftritt.

Eine bevorzugte Ausführungsform der Erfindung bezieht sich auf die Steuerung der Leistung eines Induktors, der an eine Zwischenpfanne (tundish) zum kontinuierlichen Giessen angeschlossen ist. Bei dieser Ausführungsform gemäss der Erfindung erfolgt die Heruntersteuerung der Leistung des Induktors auch zu Beginn des Giessverlaufes, wenn der statische Druck in der Zwischenpfanne niedrig und somit die Gefahr des Auftretens des Pincheffektes gross ist, wobei eine möglichst gleichmässige Temperatur für die Schmelze in der Pfanne angestrebt wird. Die Gefahr des Auftretens des Pincheffektes ist in solchen Fällen besonders gross, und es besteht die Gefahr einer Verdampfung von Metall in der Rinne, weil es in dieser zu heiss wird, beispielsweise bei Verwendung des Induktors für Zink, Bronze, Messing usw. Durch das Verfahren gemäss der Erfindung kann man also die Leistungsaufnahme des Induktors auf ein Maximum bringen, ohne dass mit den gefährlichen Folgen des Auftretens eines Pincheffektes gerechnet werden muss. Dabei wird auch bei der Inbetriebnahme eine gleichmässige Temperaturkurve erzielt.

Der Pincheffekt kann in einigen 50 Hz-Perioden abgelesen werden, und eine Reaktion wird ausgelöst, wenn der Strom beispielsweise um 5 oder 10 Prozent abgesunken ist. Die Ablesung und Reaktion erfolgen so schnell, dass es in der Regel nicht dazu kommt, dass der Sekundärstrom durch Abschnürung der Rinne als Folge des Pincheffektes zu Null wird. Aber selbst wenn dies passiert, ist es unschädlich, da die Reaktion der Leistungsherabsteuerung sehr schnell erfolgt. Die Leistung wird also heruntergesteuert und danach wieder auf einen Grenzwert hochgesteuert, oberhalb dessen der Pincheffekt wahrscheinlich beginnen würde. Dieses Herab- und Heraufsteuern der Leistung kann fortgesetzt werden und einer idealen Kurve folgen, die der höchsten zuführbaren Leistung ohne Auftreten des Pincheffektes entspricht. Die Steuerung oder Regelung der Leistung des Induktor kann also so vorgenommen werden, dass der Induktor ständig an der Grenze des Pincheffektes arbeitet, so dass die Leistungszufuhr mit einer bestimmten vorgegebenen Induktion maximiert wird. Die zugeführte Leistung kann von einem Computer gesteuert werden. Man vermeidet durch die Erfindung also eine schlechte Ausnutzung des Induktors und das Auftreten von Lichtbögen und somit einen übermässigen Verschleiss der Auskleidung. Da in einer Zwischenpfanne das Niveau der Schmelze niedrig ist, etwa 0,6-0,8 m, ist der statische Druck in der Schmelze niedrig, so dass ohne die Verwendung der Erfindung die Gefahr einer Abschnürung des Schmelzenstranges, d.h. das Auftreten des Pincheffektes, bestehen würde. Bei zu hohem Strom in der Rinne wird die Stromdichte grösser. In solchen Fällen besteht die Gefahr einer Abschnürung der Schmelze. Durch das Verfahren gemäss der Erfindung wird dieses Problem gelöst.

Anhand der Figuren soll die Erfindung näher erläutertwerden.

Es zeigen
Figur 1 eine Anordnung mit einer Zwischenpfanne zum kontinuierlichen Giessen,
Figur 2 eine Temperaturzeitkurve beim kontinuierlichen Giessen,
Figur 3 den Füllungsgrad der Zwischenpfanne als Funktion der Zeit,
Figur4 eine Grenzkurve für den Pincheffekt,
Figur 5 die Leistungszufuhr zu einem Rinneninduktor, dessen Leistung gemäss der Erfindung gesteuert wird.

Figur 1 zeigt eine Zwischenpfanne (tundish) mit einem oder mehreren Rinneninduktoren 2 mit Primärspule 4 und Eisenkern 3 zur Erwärmung oder zum Warmhalten von Schmelze. Die Schmelze wird in eine oben offene Kokille 5 zum kontinuierlichen Giessen gegossen, aus welcher ein Gussstrang 6 abgezogen wird.

Bei Inbetriebnahme der Anordnung wird Schmelze in die eventuell vorgewärmte Zwischenpfanne 1 gegossen, und die Erwärmung geschieht im Induktor 2. Aufgrund der oben beschriebenen Verhältnisse zu Beginn des Giessens und des dabei herrschenden niedrigen statischen Druckes in der Rinne 7 des Induktors 2 sowie wegen der Tendenz zur Temperatursenkung (siehe Figur 2) während dieses Verfahrensabschnittes (siehe die voll ausgezogene Kurve 8 in Fig. 2), möchte man die Leistungszufuhr zum Induktor erhöhen. Figur 3 zeigt den Füllungsgrad F der Zwischenpfanne 1 mit Schmelze als Funktion der Zeit.

Wenn durch Messung festgestellt wird, dass ein Pincheffekt aufzutreten beginnt, wird die dem Induktor zugeführte Leistung B zunächst herabgesetzt (siehe Fig. 5) und anschliessend wieder soweit erhöht, dass sie an der Pincheffektgrenze 11 oder in deren Nähe liegt (Fig. 5). Sobald der Pincheffekt wieder auftritt, wird die Leistung des Induktor erneut herabgesetzt und anschliessend wieder erhöht usw., wodurch sich die dem Induktor zugeführte Leistung P im wesentlichen der Grenzkurve 11 für das Auftreten des Pincheffektes folgt. Hierdurch erhält man eine optimale Ausnutzung des oder der Induktoren 2. In Fig. 5 zeigt die gestrichelte Kurve 13 den Leistungsbedarf und die vollausgezogene Kurve 14 die zugeführte Leistung. In Fig. 5 ist auf der Ordinate die dem Induktor geführte Leistung und auf der Abszisse die Zeit in Minuten aufgetragen. Die Messung des Auftretens des Pincheffektes kann beispielsweise durch Messung des Stromes in der Primärspule 4 oder des Druckes in der Rinne 7 erfolgen. Beim Auftreten des Pincheffektes wird der Strom schnell kleiner und eine Verringerung des Stromes von z.B. 5 bis 10% kann als Indikator für das Auftreten des Pincheffektes benutzt werden.

Figur 4 zeigt die Veränderung der Pincheffektgrenze Pi als Funktion der Zeit. Wenn der Induktor über einen Thyristorstromrichter gespeist wird, ist genügend Zeit zur Heruntersteuerung der Leistung vorhanden, so dass ein Pincheffekt vermieden wird. Die Steuerung oder Regelung der Leistung kann so durchgeführt werden, dass der Induktor ständig an der Pincheffektgrenze arbeitet, und mit einer vorgegebenen Induktion kann die Leistungszufuhr maximiert werden.

Die in den vorgenannten Kurven angegebene Zeit betrifft immer die Zeit nach dem Giessbeginn in Minuten.

Die Gefahr des Auftretens des Pincheffektes wird mit dem Füllen der Zwischenpfanne nach und nach geringer. Durch das Verfahren gemäss der Erfindung kann man sich der idealen Temperaturzeitkurve 9 in Figur 2 weitgehend nähern. Auch wenn dies nicht vollständig gelingt, so kann auch eine weitgehende Annäherung erzielt werden, wie die gestrichelte Kurve 10 in Figur 2 zeigt. Am Ende des Giessverlaufes besteht eine gewisse Tendenz zur Temperatursenkung, wie bei 12 in Figur 2 zu erkennen ist. Man kann dieser Temperatursenkung jedoch durch Heraufsteuerung der Leistung des Induktors in diesem Abschnitt des Giessverlaufes leicht entgegenwirken.

Die Leistung P des Induktor kann, wie beispielsweise Figur 5 zeigt, in ihrem zeitlichen Verlauf - wenn man von den relativ schnelleren periodischen Änderungen absieht - nach einer ansteigenden Kurve 15, z.B. einer Geraden erfolgen, die zweckmässigerweise einstellbar ist, z.B. hinsichtlich ihrer Steigung. Wenn die Leistung P grösser als die Sollwertleistung P_{ref} wird, sinkt die Leistung auf P_{ref} ab.

Wenn ein Pincheffekt auftritt, wird die Leistung beispielsweise um 10% (einstellbarer Wert) heruntergesteuert und entsprechend der Kurve 15 wieder erhöht.

Der Pincheffekt kann durch einen plötzlichen Anstieg der Blindleistung, einen plötzlichen niedrigeren Strom usw. indiziert (gemessen) werden, wobei es sich um leicht zu messende Werte handelt.

Die vorstehend beschriebene Erfindung kann im Rahmen des offenbarten allgemeinen Erfindungsgedankens in vielfacher Weise variiert werden. Somit kann die Erfindung auch bei anderen Arten von Rinneninduktoren angewendet werden, sowohl bei Rinnenöfen der normalen Bauart als bei solchen anderer Bauart, z.B. der tea-pot-Bauart, beispielsweise, wenn diese für kontinuierliches Giessen, Warmhalten usw. verwendet werden.

## Patentansprüche

1. Verfahren zur Steuerung der Leistung eines Rinneninduktor, dadurch gekennzeichnet, dass das Auftreten des Pincheffektes in der Induktorrinne gemessen wird, beispielsweise durch Messung der Stromstärke in der Primärspule (4) des Induktors, dass die Leistung (P) des Induktors beim Auftreten des Pincheffektes etwas heruntergesteuert und anschliessend wieder soweit erhöht wird, bis die Grenze (11) für das Auftreten des Pincheffektes erneut erreicht wird, wonach, in fortlaufender Wiederholung dieses Vorgangs, eine erneute Heruntersteuerung und anschliessende Heraufsteuerung der Leistung des Induktor in der vorgenannten Weise erfolgt usw.

2. Verfahren zur Steuerung der Leistung einer mit einem oder mehreren Induktoren versehenen Zwischenpfanne (tundish) beim kontinuierlichen Giessen, dadurch gekennzeichnet, dass das Heruntersteuern der Leistung des Induktors auch zu Beginn des Giessverlaufs geschieht, wenn der statische Druck in der Zwischenpfanne niedrig und die Gefahr des Auftretens des Pincheffektes somit gross ist, wobei eine möglichst gleichmässige Temperatur für die Schmelze in der Pfanne angestrebt wird.

3. Verfahren nach Anspruch 1 oder 2, dadurch gekennzeichnet, dass die Heruntersteuerung der Leistung und die anschliessende Heraufsteuerung der Leistung einer Kurve folgt, welche die Pincheffektgrenze als Funktion der Zeit beschreibt.

## Claims

1. Process for controlling the power of a channel-type inductor, characterized in that the occurrence of pinching in the inductor channel is measured, for example by measuring the intensity of current in the primary winding (4) of the inductor, that on occurrence of pinching the power (P) of the inductor is slightly reduced and then raised again to the limit (11) at which pinching re- occurs, whereupon, in continuing reiteration of these steps, a further reduction and a subsequent increase in the inductor power is performed in the afore-mentioned manner, and so on.

2. Process for controlling the power of a tundish during continuous casting, the tundish being equipped with one or more inductors, characterized in that the power reduction of the inductor also occurs at the beginning of the casting process when the static pressure in the tundish is low and hence the danger of the occurrence of pinching is considerable, thus aiming at a temperature as even as possible for the melt in the tundish.

3. Method according to any of claims 1 or 2, characterized in that the power reduction and the subsequent raise in power follow a curve describing the limit of pinching as a function of the time.

## Revendications

1. Procédé pour commander la puissance d'un inducteur de goulotte, caractérisé par le fait qu'on mesure l'apparition de l'effet de pincement dans la goulotte de l'inducteur par exemple par mesure de l'intensité de courant dans la bobine primaire (4) de l'inducteur, qu'on réduit légèrement, de façon commandée, la puissance (P) de l'inducteur lors de l'apparition de l'effet de pincement et qu'on l'augmente ensuite à nouveau jusqu'à ce que la limite (11) pour l'apparition de l'effet de pincement soit à nouveau atteinte, à la suite de quoi, dans le cadre d'une répétition continue de ce processus, on réalise une nouvelle réduction commandée et un accroissement commandé consécutifs de la puissance de l'inducteur de la manière indiquée précédemment, etc.

2. Procédé pour commander la puissance d'un panier de coulée (tundish), muni d'un ou de plusieurs inducteurs, lors de la coulée continue, caractérisé par le fait que la réduction commandée de la puissance de l'inducteur s'effectue également au début de l'opération de coulée, lorsque la pression statique dans le panier de coulée est faible et que le risque de l'apparition de l'effet de pincement est par conséquent élevé, auquel cas on s'efforce d'obtenir dans le panier de coulée une température aussi uniforme que possible pour la masse fondue.

3. Procédé suivant la revendication 1 ou 2, caractérisé par le fait que la réduction commandée de la puissance et l'accroissement consécutif commandé de la puissance suivent une courbe qui décrit la limite de l'effet de pincement en fonction du temps.
